# EUROPÄISCHE PATENTSCHRIFT

(11) **EP 3 875 888 B1**
(45) Veröffentlichungstag und Bekanntmachung des Hinweises auf die Patenterteilung: **18.06.2025**
(21) Anmeldenummer: 21161035.7
(22) Anmeldetag: 05.03.2021
(51) Int. Cl.: F42B 12/34

(54) **ZERLEGERGESCHOSS**
FRAGMENTATION PROJECTILE
PROJECTILE À FRAGMENTATION

(30) Priorität: 06.03.2020 DE 202020101249 U; 26.05.2020 DE 202020102983 U
(43) Veröffentlichungstag der Anmeldung: 08.09.2021
(73) Patentinhaber: SHU Schürmann Hilleke Umformtechnik GmbH & Co. KG, 58809 Neuenrade (DE); RWS GmbH, 90765 Fürth (DE)
(72) Erfinder: Blecher, Jörg Peter, 58119 Hagen (DE); Geier, Manfred, 82178 Puchheim (DE); Spanner, Florian, 90473 Nürnberg (DE)
(74) Vertreter: Patentanwälte Dörner & Kötter PartG mbB

(56) Entgegenhaltungen:
- DE-A1- 102016 015 790
- DE-U1- 202020 100 174
- US-A1- 2015 330 751

## Beschreibung

Die Erfindung betrifft ein Zerlegergeschoss mit einstückigem Aufbau, welches einen zylindrischen Abschnitt und einen im Wesentlichen kegelstumpfförmigen Abschnitt aufweist, an dessen dem zylindrischen Abschnitt abgewandten Ende sich die Geschossspitze befindet und in dem mindestens eine Sollbruchstelle ausgebildet ist, wobei der kegelstumpfförmige Abschnitt in Segmente unterteilt ist und einen Kanal aufweist, der im Bereich der Geschossspitze eine Mündung 6 hat.

Ein Zerlegergeschoss der eingangs genannten Art ist beispielsweise aus der DE 20 2020 100 174 U1 bekannt. Solche Geschosse zeichnen sich dadurch aus, dass sie nach dem Eindringen in das Ziel stark abgebremst werden und somit ein Durchschuss vermieden wird. Die geringe Eindringtiefe wird dadurch erreicht, dass das Geschoss nach dem Eindringen in das Ziel im Bereich des kegelstumpfförmigen Abschnitts aufgebogen wird, wodurch das Abbremsen des Geschosses hervorgerufen ist. Die in dem kegelstumpfförmigen Abschnitt vorgesehenen Sollbruchstellen führen zudem zu einem Abreißen der Segmente, wodurch die Wirkung des Geschosses erhöht ist.

Die aus dem Stand der Technik bekannten Zerlegergeschosse erfüllen die an sie gestellten Anforderungen. Aufgabe der vorliegenden Erfindung ist es, ein Zerlegergeschoss der eingangs genannten Art zu schaffen, welches ebenso gute Geschosseigenschaften aufweist, gleichzeitig jedoch einfacher herstellbar ist. Gemäß der Erfindung wird diese Aufgabe durch die Merkmale des Patentanspruchs 1 gelöst.

Mit der Erfindung ist ein Zerlegergeschoss geschaffen, welches in seiner Wirkung zu bekannten Zerlegergeschossen vergleichbar ist. Aufgrund der erfindungsgemäßen Gestaltung ist jedoch eine einfachere und damit preiswertere Herstellung möglich.

In Weiterbildung der Erfindung befindet sich auf der Mantelfläche des kegelstumpfförmigen Abschnitts mindestens eine Fehlstelle. Die Fehlstellen führen zu einer Materialschwächung im Kegelstumpfförmigen Abschnitt des Geschosses. Sie erhöhen damit die Zuverlässigkeit in Bezug auf das Aufklappen und Abreißen der Segmente.

Ferner stellt die Erfindung ein im unabhängigen Anspruch 4 definiertes Verfahren zur Herstellung des erfindungsgemäßen Zerlegergeschosses bereit.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die Ansicht eines Zerlegergeschosses;
- Figur 2: den Schnitt durch das Zerlegergeschoss entlang der Linie A-A in Figur 1 und
- Figur 3: die Draufsicht auf das in Figur 1 dargestellte Zerlegergeschoss.

Das als Ausführungsbeispiel gewählte Zerlegergeschoss hat einen einstückigen Aufbau. Es weist einen zylindrischen Abschnitt 1 und einen im Wesentlichen kegelstumpfförmigen Abschnitt 2 auf. An dem dem zylindrischen Abschnitt 1 abgewandten Ende des kegelstumpfförmigen Abschnitts 2 befindet sich die Geschossspitze 3. Der kegelstumpfförmige Abschnitt 2 ist im Ausführungsbeispiel in vier Segmente 4.1 bis 4.4 unterteilt, welche durch Einschnitte 5.1 bis 5.4 hervorgerufen sind. Im Bereich der Geschossspitze 3 hat das Zerlegergeschoss eine Mündung 6, die eine sternenförmige Gestalt hat.

Der kegelstumpfförmige Abschnitt 2 weist einen Kanal 7 auf, der sich entlang der Längsachse des Zerlegergeschosses erstreckt. Der Kanal 7 ist nach Art einer Sacklochbohrung ausgebildet. Der Kanal 7 weist eine glockenförmige Erweiterung 8 auf, die ihren größten Durchmesser im Bereich des Übergangs vom zylindrischen Abschnitt 1 zum kegelstumpfförmigen Abschnitt 2 hat (vgl. Figur 2). Auf der Mantelfläche des kegelstumpfförmigen Abschnitts 1 befinden sich im Ausführungsbeispiel vier Fehlstellen 9.1 bis 9.4. Die Fehlstellen 9 sind Folge des Herstellungsprozesses. Dieser kann in einer einzigen Massivumformmaschine erfolgen, wodurch ein Transport der Halbzeuge vermieden ist. Der Herstellungsprozess gestaltet sich folgendermaßen:
Das Zerlegergeschoss wird aus Vollmaterial, im Ausführungsbeispiel aus Kupferdraht hergestellt. Andere Drahtmaterialien sind je nach Anwendungsfall ebenfalls möglich. Bei der Herstellung des erfindungsgemäßen Zerlegergeschosses wird der Draht zunächst in einer Umformmaschine positioniert. Dies kann von einem aufgerollten Drahtcoil getaktet erfolgen. Der Draht wird dann in der Umformmaschine abgelängt.

Nach dem Ablängen wird dem Draht im nächsten Arbeitsschritt an beiden Stirnseiten des abgelängten Drahtes ein Radius angepresst. Sodann wird in eine der beiden Stirnseiten gekörnt. Hierzu wird ein Werkzeug, das eine kleine harte Spitze hat, in die Stirnseite gedrückt, wodurch eine kleine, kreisförmige Vertiefung entsteht. Diese gekörnte Stirnseite wird später die Zentrierung für das Spaltwerkzeug sind. Im Anschluss wird die mit der Körnung versehene Stirnseite gespalten. Hierdurch entsteht eine kronenartige bzw. tulpenartige Form, bei der im Ausführungsbeispiel vier nach außen gebogene Segmente hervorgerufen werden.

Im nächsten Bearbeitungsschritt wird mit Hilfe eines zylindrischen Stifts Material in Richtung des später entstehenden zylindrischen Abschnitts 2 gedrückt. Hierzu dringt der zylindrische Stift in den Draht von der gespaltenen Seite bis zu einer bestimmten Tiefe ein und schiebt das Material vor sich her, wodurch eine Sollbruchstelle entsteht. Nach Herausziehen des Stiftes aus dem Draht wird die Geschossform geschlossen, wodurch das Geschoss fertiggestellt wird. Es hat dann die aus dem zylindrischen Abschnitt 1 und im Wesentlichen kegelstumpfförmigen Abschnitt 2 gebildete Form.

Durch das Verdrängen des Materials mit Hilfe des Stiftes im gespaltenen Zustand entsteht ein materialfreier Bereich, der nach dem Schließen der Form zu der glockenförmigen Erweiterung 8 führt. Gleichzeitig bilden sich beim Schließen der Form die Fehlstellen 9 auf der Mantelfläche des kegelstumpfförmigen Abschnitts 2 aus. Diese führen zu einer weiteren Reduzierung der Wandstärke des kegelstumpfförmigen Abschnitts 2.

Das erfindungsgemäße Zerlegergeschoss ist sehr zuverlässig und zugleich einfach und preiswert herstellbar. Insbesondere bei der Herstellung auf nur einer Massivumformmaschine lassen sich hohe Fertigungsgeschwindigkeiten realisieren. dadurch sind die Herstellkosten zusätzlich reduziert.

## Patentansprüche

1. Zerlegergeschoss mit einstückigem Aufbau, welches einen zylindrischen Abschnitt (1) und einen im Wesentlichen kegelstumpfförmigen Abschnitt (2) aufweist, an dessen dem zylindrischen Abschnitt (1) abgewandten Ende sich die Geschossspitze (3) befindet und in dem mindestens eine Sollbruchstelle ausgebildet ist, wobei der kegelstumpfförmige Abschnitt (2) in Segmente (4.1, 4.2, 4.3, 4.4) unterteilt ist und einen Kanal (7) aufweist, der im Bereich der Geschossspitze (3) eine Mündung (6) hat, wobei der Kanal (7) eine glockenförmige Erweiterung (8) aufweist, deren Durchmesser in einer von der Mündung abgewandten Richtung zunimmt und die ihren größten Durchmesser im Bereich des Übergangs vom zylindrischen Abschnitt (1) zum kegelstumpfförmigen Abschnitt (2) hat, wobei das Zerlegergeschoss mittels Massivumformung hergestellt ist.

2. Zerlegergeschoss nach Anspruch 1, **dadurch gekennzeichnet, dass** sich auf einer Mantelfläche des kegelstumpfförmigen Abschnitts (2) mindestens eine Fehlstelle (9.1, 9.2, 9.3, 9.4) befindet.

3. Zerlegergeschoss nach einem der vorstehenden Ansprüche, wobei die Mündung (6) als kegelförmige Durchmesservergrößerung des Kanals (7) ausgebildet ist und/oder der Kanal (7) zwischen der Mündung (6) und der glockenförmigen Erweiterung (8) abschnittsweise einen konstanten Durchmesser aufweist.

4. Verfahren zum Herstellen eines nach einem der vorstehenden Ansprüche ausgebildeten Zerlegergeschosses, welches einen zylindrischen Abschnitt (1) und einen im Wesentlichen kegelstumpfförmigen Abschnitt (2) aufweist, an dessen dem zylindrischen Abschnitt (1) abgewandten Ende sich die Geschossspitze (3) befindet und in dem mindestens eine Sollbruchstelle ausgebildet ist, wobei der kegelstumpfförmige Abschnitt (2) in Segmente (4.1, 4.2, 4.3, 4.4) unterteilt ist und einen Kanal (7) aufweist, der im Bereich der Geschossspitze (3) eine Mündung (6) hat, wobei der Kanal (7) eine glockenförmige Erweiterung (8) aufweist, deren Durchmesser in einer von der Mündung abgewandten Richtung zunimmt und die ihren größten Durchmesser im Bereich des Übergangs vom zylindrischen Abschnitt (1) zum kegelstumpfförmigen Abschnitt (2) hat, bei dem das Zerlegergeschoss mittels Massivumformung, vorzugsweise in einer einzigen Massivumformmaschine, hergestellt wird.

5. Verfahren nach Anspruch 4, wobei das Zerlegergeschoss aus Draht, insbesondere Kupferdraht, hergestellt wird, der in einer Massivumformmaschine abgelängt und an einer Stirnseite mit einem insbesondere spitz geformten Körnungswerkzeug gekörnt wird.

6. Verfahren nach Anspruch 5, wobei eine Stirnseite eines Geschossrohlings, insbesondere des abgelängten Drahtes, in mehrere Segmente (4.1, 4.2, 4.3, 4.4) gespalten wird und anschließend eine zentrale Vertiefung ausgehend von der gespaltenen Stirnseite in den Geschossrohling eingebracht wird.

7. Verfahren nach Anspruch 6, wobei die Stirnseite des Geschossrohlings ausgehend von einer durch das Körnungswerkzeug eingebrachten kreisförmigen zentralen Körnung gespalten wird.

8. Verfahren nach einem der Ansprüche 6 oder 7, wobei die zentrale Vertiefung durch einen Stift eingebracht wird, der ausgehend von der gespaltenen Stirnseite bis zu einer bestimmten Tiefe in den Geschossrohling eindringt und Material in Richtung des zylindrischen Abschnitts (1) drückt.

9. Verfahren nach einem der Ansprüche 6 bis 8, wobei eine Geschossform geschlossen wird, nachdem die zentrale Vertiefung eingebracht wurde, insbesondere nachdem der Stift aus dem Geschossrohling herausgezogen wurde, wobei die Segmente (4.1, 4.2, 4.3, 4.4) in Richtung einer Mittelachse des Geschosses umgebogen werden um den Kanal (7) und die glockenförmige Erweiterung (8) zu formen.

10. Verfahren nach Anspruch 9, wobei beim Schließen der Geschossform mindestens eine Fehlstelle (9.1, 9.2, 9.3, 9.4) an einer Mantelfläche des kegelstumpfförmigen Abschnitts (2) geformt wird.

## Claims

1. A dismantling projectile with a one-piece construction, which has a cylindrical section (1) and a substantially frustoconical section (2), at the end of which facing away from the cylindrical section (1) the projectile tip (3) is located and in which at least one predetermined breaking point is formed, wherein the frustoconical section (2) is divided into segments (4.1, 4.2, 4.3, 4.4) and has a channel (7) which has a muzzle (6) in the region of the projectile tip (3), wherein the channel (7) has a bell-shaped widening (8), the diameter of which increases in a direction facing away from the muzzle and which has its largest diameter in the region of the transition from the cylindrical section (1) to the frustoconical section (2), wherein the dismantling projectile is produced by means of solid forming.

2. The dismantling projectile according to claim 1, **characterized in that** at least one flaw (9.1, 9.2, 9.3, 9.4) is located on a lateral surface of the frustoconical section (2).

3. The dismantling projectile according to one of the preceding claims, wherein the muzzle (6) is formed as a conical diameter enlargement of the channel (7) and/or the channel (7) has a constant diameter in sections between the muzzle (6) and the bell-shaped widening (8).

4. A method for producing a dismantling projectile formed according to one of the preceding claims, which has a cylindrical section (1) and a substantially frustoconical section (2), at the end of which facing away from the cylindrical section (1) the projectile tip (3) is located and in which at least one predetermined breaking point is formed, wherein the frustoconical section (2) is divided into segments (4.1, 4.2, 4.3, 4.4) and has a channel (7) which has a muzzle (6) in the region of the projectile tip (3), wherein the channel (7) has a bell-shaped widening (8), the diameter of which increases in a direction facing away from the muzzle and which has its largest diameter in the region of the transition from the cylindrical section (1) to the frustoconical section (2), in which the dismantling projectile is produced by means of solid forming, preferably in a single solid forming machine.

5. The method according to claim 4, wherein the dismantling projectile is produced from wire, in particular copper wire, which is cut to length in a solid forming machine and is grained on an end side with a graining tool which is in particular of pointed shape.

6. The method according to claim 5, wherein an end side of a projectile blank, in particular of the wire cut to length, is split into a plurality of segments (4.1, 4.2, 4.3, 4.4) and subsequently a central indentation is introduced into the projectile blank starting from the split end side.

7. The method according to claim 6, wherein the end side of the projectile blank is split starting from a circular central graining introduced by the graining tool.

8. The method according to one of claims 6 or 7, wherein the central indentation is introduced by a pin which, starting from the split end side, penetrates into the projectile blank up to a certain depth and presses material in the direction of the cylindrical section (1).

9. The method according to one of claims 6 to 8, wherein a projectile mould is closed after the central indentation has been introduced, in particular after the pin has been pulled out of the projectile blank, wherein the segments (4.1, 4.2, 4.3, 4.4) are bent over in the direction of a central axis of the projectile in order to form the channel (7) and the bell-shaped widening (8).

10. The method according to claim 9, wherein during the closing of the projectile mould at least one flaw (9.1, 9.2, 9.3, 9.4) is formed on a lateral surface of the frustoconical section (2).

## Revendications

1. Projectile à fragmentation avec une structure monobloc, lequel comporte une section cylindrique (1) et une section pour l'essentiel tronconique (2) à l'extrémité éloignée de la section cylindrique (1) de laquelle se trouve la pointe du projectile (3) et dans laquelle est constituée au moins un point de rupture théorique, sachant que la section tronconique (2) est subdivisée en segments (4.1, 4.2, 4.3, 4.4) et comporte un conduit (7) qui a un orifice (6) dans la zone de la pointe de projectile (3), sachant que le conduit (7) comporte un élargissement en forme de cloche (8), dont le diamètre augmente dans une direction s'éloignant de l'orifice et possède son diamètres maximum dans la zone de transition de la section cylindrique (1) à la section tronconique (2), sachant que le projectile à fragmentation est fabriqué au moyen du formage massif.

2. Projectile à fragmentation selon la revendication 1, **caractérisé en ce qu'**au moins un point défectueux (9.1, 9.2, 9.3, 9.4) se trouve sur une surface d'enveloppe de la section tronconique (2).

3. Projectile à fragmentation selon l'une quelconque des revendications précédentes, sachant que l'orifice (6) est constitué sous la forme d'un agrandissement de diamètre conique du conduit (7) et/ou le conduit (7) entre l'orifice (6) et l'élargissement en forme de cloche (8) comporte par endroits un diamètre constant.

4. Procédé de fabrication d'un projectile à fragmentation constitué selon l'une quelconque des revendications précédentes, lequel comporte une section cylindrique (1) et une section pour l'essentiel tronconique (2), à l'extrémité éloignée de la section cylindrique (1) de laquelle se trouve la pointe du projectile (3) et dans laquelle est constitué au moins un point de rupture théorique, sachant que la section tronconique (2) est subdivisée en segments (4.1, 4.2, 4.3, 4.4) et comporte un conduit (7) qui a un orifice (6) dans la zone de la pointe de projectile (3), sachant que le conduit (7) comporte un élargissement en forme de cloche (8), dont le diamètre augmente dans une direction s'éloignant de l'orifice et possède son diamètres maximum dans la zone de transition de la section cylindrique (1) à la section tronconique (2), pour lequel le projectile à fragmentation est fabriqué au moyen du formage massif, de préférence dans une machine de formage massif unique.

5. Procédé selon la revendication 4, sachant que le projectile à fragmentation est fabriqué à partir d'un fil, en particulier d'un fil de cuivre, qui est mis à longueur dans une machine de formage massif et est pointé sur la face avant avec un outil de pointage formé pointu.

6. Procédé selon la revendication 5, sachant qu'une face avant d'une ébauche de projectile, en particulier du fil mis à longueur, est fendue en plusieurs segments (4.1, 4.2, 4.3, 4.4) et une cavité centrale est ensuite aménagée dans l'ébauche de projectile en partant de la face avant fendue.

7. Procédé selon la revendication 6, sachant que la face avant de l'ébauche de projectile est fendue en partant d'une pointage central circulaire aménagé par l'outil de pointage.

8. Procédé selon l'une quelconque des revendications 6 ou 7, sachant que la cavité centrale est aménagée par une tige qui pénètre en partant de la face avant fendue jusqu'à une certaine profondeur dans l'ébauche de projectile et comprime un matériau en direction de la section cylindrique (1).

9. Procédé selon l'une quelconque des revendications 6 à 8, sachant qu'une forme de projectile est fermée après que la cavité centrale ait été aménagée, en particulier après que la tige ait été enlevée de l'ébauche de projectile, sachant que les segments (4.1, 4.2, 4.3, 4.4) sont recourbés dans le sens d'un axe central du projectile pour former le conduit (7) et l'élargissement en forme de cloche (8).

10. Procédé selon la revendication 9, sachant que lors de la fermeture de la forme de projectile au moins un point défectueux (9.1, 9.2, 9.3, 9.4) est formé sur une surface d'enveloppe de la section tronconique (2).
